# EUROPÄISCHE PATENTSCHRIFT

(11) **EP 1 747 733 B1**
(45) Veröffentlichungstag und Bekanntmachung des Hinweises auf die Patenterteilung: **22.12.2010**
(21) Anmeldenummer: 06014885.5
(22) Anmeldetag: 18.07.2006
(51) Int. Cl.: A47B 21/00

(54) **Möbelstück, insbesondere Arbeitstisch**
A piece of furniture, in particular an office desk
Meuble, en particulier un table de bureau

(30) Priorität: 29.07.2005 DE 202005012160 U
(43) Veröffentlichungstag der Anmeldung: 31.01.2007
(73) Patentinhaber: Keller AG, 8583 Sulgen (CH)
(72) Erfinder: Keller, Erich, CH-9565 Bussnang (CH)
(74) Vertreter: Weiss, Peter

(56) Entgegenhaltungen:
- EP-A- 0 821 898
- EP-A2- 0 572 770
- DE-A1- 10 034 532
- GB-A- 2 197 188
- GB-A- 2 279 002
- US-A- 4 792 881
- US-A- 6 085 667
- US-B1- 6 338 301
- US-B1- 6 895 868

## Beschreibung

Die vorliegende Erfindung betrifft ein Möbelstück, insbesondere Arbeitstisch, mit einer Tischplatte, wobei der Tischplatte ein Klappenelement mit einem Schwenkprofil zugeordnet ist.

### Stand der Technik

Derartige Möbelstücke sind bereits in vielfältiger Form und Ausführung bekannt und gebräuchlich. Hierbei handelt es sich beispielsweise um normale Büroarbeitsplätze oder um ausgebaute, als Telekommunikationsarbeitsplätze oder Händlertische bezeichnete Tischeinheiten. Letztere sind dadurch erkennbar, dass der Arbeitstisch verschiedenartigste Ausgestaltungen zur Unterbringung von Kommunikationseinrichtungen oder Arbeitsgerätschaften, wie Prozessoren, Monitore, Drucker, Telefon od. dgl. aufweist, wobei die Unterbringung von dazugehörigen Kabeln ein separates Problem darstellt.

Ein derartiger Arbeitstisch wird beispielsweise in der DE 101 20 106 beschrieben. Bei diesem Arbeitstisch besteht die Tischfläche aus einer vorderen und einer hinteren verschiebbaren Platte, wobei die hintere Platte unter die vordere Platte versenkbar ist. Durch das Wegschieben der hinteren Platte wird ein Raum geöffnet, der den Zugriff zu Arbeitsgerätschaften, Kabeln od. dgl., welche sich unter der hinteren Platte befinden, erlaubt.

Nachteilig hierbei ist jedoch, dass der Arbeitstisch einen komplizierten Aufbau aufweist und eine umständliche Handhabung erfordert. Ferner besteht die Gefahr von Verkantungen beim Verschieben der Platten. Des weiteren muss der Arbeitstisch in der Regel vollständig geräumt werden, um beispielsweise die hinter Platte unter die vordere Platte zu schieben, bzw. die vordere Platte anzuheben, um an die sich unter der hinteren Platte befindlichen Arbeitsgerätschaften und Kabel zu gelangen.

Weiterhin ist bei derartigen Arbeitstischen nachteilig, dass oftmals eine Platte mit der einen Hand festgehalten werden muss, so dass dann nur eine Hand übrig bleibt, um an den Arbeitsgerätschaften, Kabeln od. dgl. zu hantieren.

Weiter ist aus der GB 2 279 002 A eine Kabeldurchführung für einen Arbeitsplatz bekannt. Dort ist eine Kabelgrube, welche durch Lagerplatten und einem Klappenelement begrenzt wird, gezeigt. Hierbei lässt sich das Klappenelement durch Rastnasen und Rastausbuchtungen, welche auf dem Klappenelement angebracht sind und Rastausnehmungen und Rastführungen, welche auf den Lagerplatten angebracht sind, in geöffneter oder geschlossener Lage feststellen.

Dieser Stand der Technik hat den Nachteil, dass ein grösserer Materialaufwand von Nöten ist und die Handhabung aufgrund der abgeschlossenen Kabelgruben dem Verlegen von Kabeln zuwider läuft. Die Kabelgruben dienen vielmehr der Lagerung von zu langen Kabeln. Ausserdem lassen sich die Klappenelemente lediglich nach unten öffnen und festlegen, was die Handhabung erschwert.

### Aufgabe der Erfindung

Aufgabe der vorliegenden Erfindung ist es daher, ein Möbelstück, insbesondere Arbeitstisch zu schaffen, dessen Aufbau einfach und kostengünstig ist und dessen Handhabung ebenfalls einfach und ohne zusätzliche Werkzeuge möglich ist. Des weiteren soll die Möglichkeit gegeben sein, einen Zugang zu beispielsweise unterhalb des Tisches angeordneten Gerätschaften, Kabeln od. dgl. zu erhalten, ohne vorher den Arbeitstisch leer zu räumen. Gleichzeitig sollen beide Hände zur Verfügung stehen, um an den Arbeitsgerätschaften, Kabeln od. dgl. zu hantieren.

### Lösung der Aufgabe

Zur Lösung der Aufgabe führt, dass das Klappenelement nach oben schwenkbar und sowohl in Schliesslage als auch in Öffnungslage festlegbar ist, wozu in dem Schwenkprofil zumindest zwei Ausnehmungen vorgesehen sind in die wahlweise in Schliesslage als auch in Öffnungslage ein Querträger eingreift.

Das Klappenelement setzt sich bevorzugt aus einem Schwenkprofil und einer Klappenplatte zusammen, wobei das Schwenkprofil bevorzugt ein in etwa L-förmiges Aluminiumprofil ist, welches beispielsweise durch einfaches Strangpressen hergestellt wird.

Das Schwenkprofil und die Klappenplatte sind bevorzugt auf einfache Art und Weise zusammengesteckt. D.h., das Schwenkprofil weist auf einer Aussenseite einen Bolzenfinger auf, wobei der Bolzenfinger entweder der Herstellung, insbesondere beim Strangpressen des Aluminiumprofils mitgeformt wird und damit Teil des Strangpressprofils ist oder aber im Nachhinein auf dem Aluminiumprofil angeordnet wird, beispielsweise durch Verschweissen mit dem Aluminiumprofil. Die unterschiedlichen Möglichkeiten der Ausgestaltung des Schwenkprofils und des Bolzenfingers sollen von der vorliegenden Erfindung umfasst sein.

Die Klappenplatte wiederum ist mit einer entsprechenden Bohrung versehen, in welche der Bolzenfinger des Schwenkprofils eingesetzt ist, wobei der Bolzenfinger vorzugsweise mit Widerhaken versehen ist, so dass dieser nicht aus der Bohrung in der Klappenplatte herausgleiten kann. Jedwede andere Möglichkeit der Verbindung beider Elemente ist jedoch denkbar und soll von der vorliegenden Erfindung umfasst sein. So können beide Elemente beispielsweise auch fest oder mittels einer Schraubvorrichtung miteinander verbunden sein.

Das Schwenkprofil weist vorliegend drei Schenkel auf, da sich diese Ausgestaltung als vorteilhaft erwiesen hat, denn sie erleichtert beispielsweise die Anordnung des Schwenkprofils an einem Querträger. Selbstverständlich können auch nur ein, zwei oder mehr als drei Schenkel vorgesehen werden. Diese Möglichkeiten sollen von der vorliegenden Erfindung umfasst sein.

Auf einer Innenseite des einen Schenkels sind bevorzugt zwei Ausnehmungen angeordnet, welche so angeordnet sind, dass Orthogonalen durch die Ausnehmungen einen spritzen Winkel ausbilden. Zwischen den beiden Ausnehmungen ist eine Steuerkante angeordnet. Anstelle der Steuerkante kann jedwede andere Einrichtung vorgesehen werden, welche in Gebrauchslage eine Wirkverbindung mit einer oberen Kante und/oder Oberseite des Querträgers gewährleistet, wie dies in der Figurenbeschreibung beschrieben ist. So kann beispielsweise eine zusätzliche Längsnut auf der Oberseite des Querträgers vorgesehen werden, in welche in Gebrauchslage eine Nase, ein Rastfinger od. dgl. des Schwenkprofils einrastet. Oder es können mehrere Quernuten vorgesehen sein, in welche einzelne Nasen, Rastfinger od. dgl. einrasten. Die unterschiedlichen Möglichkeiten der Ausgestaltung der Steuerkante und auch deren Anordnung sollen von der vorliegenden Erfindung umfasst sein. Wichtig ist, dass zwischen dem Schwenkprofil und dem Querträger eine Wirkverbindung entstehen kann.

Bei dem vorliegenden Ausführungsbeispiel ermöglichen die beiden Ausnehmungen, dass das Klappenelement in zwei Stellungen an dem Querträger positioniert werden kann. Zum einen in einer unteren und damit verschliessenden Position und zum anderen in einer geneigten und damit geöffneten Position. Je nach Position rastet ein oberes Ende des Querträgers entweder in der einen Ausnehmung oder in der anderen Ausnehmung ein. Es ist jedoch durchaus denkbar, das Schwenkprofil mit weiteren Ausnehmungen zu versehen, in welche das obere Ende des Querträgers einrasten kann. Damit könnte das Klappenelement in weiteren Positionen festgelegt werden. Diese unterschiedlichen Möglichkeiten sollen ebenfalls von der vorliegenden Erfindung umfasst sein.

Der Querträger ist auf nicht näher gezeigte Art und Weise mit der Tischplatte oder nicht näher gezeigten Seitenwangen des Arbeitstisches verbunden. Beispielsweise kann der Querträger fest verankert sein oder aber einfach in eine Nut eingesteckt werden, wodurch ein leichtes Entfernen des Querträgers, auch ohne Werkzeug, ermöglicht wird. Dies ist beispielsweise von Vorteil, wenn Stecker in die unter dem Klappenelement befindliche Kabelwanne verlegt werden. Die unterschiedlichen Möglichkeiten der Befestigung des Querträgers sollen von der vorliegenden Erfindung umfasst sein.

Ebenfalls von der vorliegenden Erfindung umfasst sein sollen die unterschiedlichen Ausgestaltungen des Klappenelementes und des Querträgers sowie deren Anordnung. So ist es denkbar, einen durchgehenden Querträger in dem Arbeitstisch anzuordnen. An diesem können dann ebenfalls ein durchgehendes Klappenelement oder aber mehrere kleinere Klappenelemente eingehängt werden.

Weiterhin ist denkbar, die Klappenplatte des Klappenelementes in unterschiedlichen Längen auszugestalten. Dies richtet sich nach den Wünschen des Benutzers und der Grösse einer abzudeckenden Klappenwanne, welche unterhalb des Klappenelementes angeordnet ist.

Des weiteren ist vorgesehen, das Klappenelement nicht nur als Abdeckung insbesondere einer Kabelwanne vorzusehen. Statt dessen wird durch das Klappenelement generell ein Zugang zu unterhalb der Tischplatte ermöglicht. Je nachdem, was unterhalb der Tischplatte zu erreichen ist, kann die Grösse und die Ausgestaltung des Klappenelementes unterschiedlich sein.

Ebenfalls vorgesehen ist, die Tischplatte unbeweglich anzuordnen. Es ist jedoch auch denkbar, die Tischplatte zusätzlich auf Schienen verfahrbar auszugestalten, um so den Zugang zu unterhalb der Tischplatte weiter zu vereinfachen. Auch diese Möglichkeit soll von der vorliegenden Erfindung umfasst sein.

### Figurenbeschreibung

Weitere Vorteile, Merkmale und Einzelheiten der Erfindung ergeben sich aus der nachfolgenden Beschreibung eines bevorzugten Ausführungsbeispieles sowie anhand der Zeichnung; diese zeigt in
Figur 1 eine teilweise im Querschnitt dargestellte Seitenansicht eines Möbelstückes, insbesondere Arbeitstisches gemäss der vorliegenden Erfindung;
Figur 2 eine vergrössert dargestellte Seitenansicht eines Ausschnittes des Möbelstückes in Figur 1 mit einem Klappenelement in Schliesslage;
Figur 3 die Ansicht nach Figur 2 mit dem Klappenelement in Öffnungslage;
Figur 4 eine vergrössert dargestellte Seitenansicht eines Schwenkprofils des Klappenelementes;
Figur 5 eine perspektivische Ansicht eines Ausschnittes des Möbelstückes in Figur 1 mit sowohl geschlossenen Klappen, als auch einer geöffneten Klappe.

Gemäss Figur 1 weist ein Möbelstück, hier ein Arbeitstischen 1 Tischbeine 2 sowie eine Tischplatte 3 auf. Die Tischplatte 3 kann an nicht näher gezeigten Seitenwangen des Arbeitstisches 1 fest angeordnet oder aber auf nicht näher gezeigte Art und Weise auf Schienen verfahrbar sein.

In einem hinteren Bereich der Tischplatte 3 ist ein Klappenelement 4 angeordnet, welches sich aus einem Schwenkprofil 5 und einer Klappenplatte 6 zusammensetzt, wie in den Figuren 2 und 3 gezeigt. Von einer Aussenseite 7 des Schwenkprofils 5 ragt hierzu ein Bolzenfinger 8 ab, welcher in Gebrauchslage in eine Bohrung 9 in der Klappenplatte 6 eingefahren ist. Der Bolzenfinger 8 weist Widerhaken 10 auf, welche ein Herausgleiten des Bolzenfingers 8 aus der Bohrung 9 der Klappenplatte 6 verhindern.

Das Schwenkprofil 5 selbst ist, wie in Figur 4 gezeigt, bevorzugt ein in etwa L-förmiges Aluminiumprofil, welches sich vorliegend aus drei Schenkeln 11, 12 und 13 zusammensetzt. Auf einer Innenseite 14 des Schenkels 12 des L-Profils sind zumindest zwei Ausnehmungen 15 und 16 so angeordnet, dass Orthogonale 17 und 18 durch die Ausnehmungen 15 und 16 zusammen einen spitzen Winkel a ergeben. Ferner ist zwischen der einen Ausnehmung 15 bzw. 16 und der anderen Ausnehmung 16 bzw. 15 eine Steuerkante 19 ausgebildet, deren Funktion im folgenden beschrieben ist. Von der Aussenseite 7 des Schenkels 13 des L-Profils ragt der Bolzenfinger 8 ab, welcher der Befestigung des Schwenkprofils 5 an der Klappenplatte 6 dient, wie oben bereits beschrieben.

In Gebrauchslage hängt das Schwenkprofil 5 an einem Querträger 20, welcher wiederum seinerseits auf beliebige Art und Weise mit den Seitenwangen und/oder der Tischplatte 3 des Arbeitstisches 1 verbunden ist.

Unterhalb des Klappenelementes 4 ist eine Kabelwanne 21 auf nicht näher gezeigte Art und Weise mit den Seitenwangen und/oder der Tischplatte 3 und/oder dem Querträger 20 verbunden. Die Kabelwanne 21 dient der Aufnahme von Kabeln 22, wie sie beispielsweise zu einem Bildschirm 23 führen können.

### Die Funktionsweise der vorliegenden Erfindung ist folgende:

In Schliesslage des Klappenelementes 4 befindet sich dessen Klappenplatte 6 in einer horizontalen Position (siehe Figur 2). In dieser Position ist das Schwenkprofil 5 derart über den Querträger 20 gehängt, dass dieser mit seinem oberen Ende 24 in die Ausnehmung 15 des Schwenkprofils 5 eingerastet ist.

Gleichzeitig stösst eine untere Anschlagsfläche 25 des Schwenkprofils 5 an eine Aussenfläche 26 des Querträgers 20. In dieser Position ist ein Zugriff zu der Kabelwanne 21 ist nicht möglich.

Soll nun der Zugang zu der Kabelwanne 21 ermöglicht werden, muss, je nach Ausführung des Arbeitstisches 1, entweder zunächst die Tischplatte 3 in Richtung eines Pfeiles 27 (siehe Figur 1) entlang der nicht näher gezeigten Schienen vorgezogen werden. Anschliessend kann das Klappenelement 4 über seine Klappenplatte 6 in Richtung eines Pfeils 28 (siehe Figur 1) nach oben verschwenkt werden. Oder das Klappenelement 4 kann direkt über seine Klappenplatte 6 in Richtung des Pfeils 28 nach oben verschwenkt werden, ohne dass zunächst die Tischplatte 3 verfahren werden muss.

Damit das Klappenelement 4 in seiner oberen Position gemäss Figur 3, d.h. in Öffnungslage gehalten werden kann, ist das Schwenkprofil 5 mit der weiteren Ausnehmung 16 versehen, in welche das obere Ende 24 des Querträgers 20 einrastet, wenn sich das Klappenelement 4 in seiner oberen Position befindet. Gleichzeitig findet eine weitere Anschlagsfläche 29 an der Aussenfläche 26 des Querträgers 20 Halt.

Soll das Klappenelement 4 nun wieder in seine Ausgangsstellung zurückgeschwenkt werden, so geschieht dies entweder durch ein leichtes Anheben des gesamten Klappenelementes 4, sodass das obere Ende 24 des Querträgers 20 aus der Ausnehmung 16 des Schwenkprofils 5 herausgleitet. Anschliessend wird das Schwenkprofil 5 erneut mit seiner Ausnehmung 15 über das obere Ende 24 des Querträgers 20 eingehängt.

Oder es wird ein Druck auf die Klappenplatte 6 des Klappenelementes 4 ausgeübt, sodass die Steuerkante 19 eine Kante 30 des oberen Endes 24 des Querträgers 20 überwindet und das obere Ende 24 erneut in die Ausnehmung 15 des Schwenkprofils 5 einrastet.

Anschliessend kann die Tischplatte 3, je nach Ausführung des Arbeitstisches 1, in entgegengesetzte Richtung des Pfeiles 27 zurückgeschoben werden.

**Bezugszeichenliste**

| | | | | | |
|---|---|---|---|---|---|
| 1 | Arbeitstisch | 34 | | 67 | |
| 2 | Tischbein | 35 | | 68 | |
| 3 | Tischplatte | 36 | | 69 | |
| 4 | Klappenelement | 37 | | 70 | |
| 5 | Schwenkprofil | 38 | | 71 | |
| 6 | Klappenplatte | 39 | | 72 | |
| 7 | Aussenseite | 40 | | 73 | |
| 8 | Bolzenfinger | 41 | | 74 | |
| 9 | Bohrung | 42 | | 75 | |
| 10 | Widerhaken | 43 | | 76 | |
| 11 | Schenkel | 44 | | 77 | |
| 12 | Schenkel | 45 | | 78 | |
| 13 | Schenkel | 46 | | 79 | |
| 14 | Innenseite | 47 | | | |
| 15 | Ausnehmung | 48 | | | |
| 16 | Ausnehmung | 49 | | | |
| 17 | Orthogonale | 50 | | | |
| 18 | Orthogonale | 51 | | | |
| 19 | Steuerkante | 52 | | | |
| 20 | Querträger | 53 | | | |
| 21 | Kabelwanne | 54 | | | |
| 22 | Kabel | 55 | | α | Winkel |
| 23 | Bildschirm | 56 | | | |
| 24 | oberes Ende | 57 | | | |
| 25 | Anschlagsfläche | 58 | | | |
| 26 | Aussenfläche | 59 | | | |
| 27 | Pfeil | 60 | | | |
| 28 | Pfeil | 61 | | | |
| 29 | Anschlagsfläche | 62 | | | |
| 30 | Kante | 63 | | | |
| 31 | | 64 | | | |
| 32 | | 65 | | | |
| 33 | | 66 | | | |

## Patentansprüche

1. Möbelstück, insbesondere Arbeitstisch (1), mit einer Tischplatte (3), wobei der Tischplatte (3) ein Klappenelement (4) mit einem Schwenkprofil (5) zugeordnet ist,
**dadurch gekennzeichnet,**
**dass** das Klappenelement (4) nach oben schwenkbar und sowohl in Schliesslage als auch in Öffnungslage festlegbar ist, wozu in dem Schwenkprofil (5) zumindest zwei Ausnehmungen (15,16) vorgesehen sind, in die wahlweise in Schliesslage bzw. in Öffnungslage ein Querträger (20) eingreift.

2. Möbelstück nach Anspruch 1, **dadurch gekennzeichnet, dass** das Klappenelement (4) das Schwenkprofil (5) und eine Klappenplatte (6) aufweist.

3. Möbelstück nach Anspruch 2, **dadurch gekennzeichnet, dass** das Schwenkprofil (5) und die Klappenplatte (6) über Verbindungselemente (8) gegebenenfalls lösbar miteinander verbunden sind.

4. Möbelstück nach Anspruch 3, **dadurch gekennzeichnet, dass** das Verbindungselement ein Bolzenfinger (8) ist, welcher in eine Bohrung (9) in der Klappenplatte (6) eingeführt ist.

5. Möbelstück nach Anspruch 2, **dadurch gekennzeichnet, dass** das Schwenkprofil (5) und die Klappenplatte (6) fest miteinander verbunden sind.

6. Möbelstück nach wenigstens einem der Ansprüche 2 bis 5, **dadurch gekennzeichnet, dass** das Schwenkprofil (5) ein in etwa L-förmiges Profil ist, welches einen Schenkel (12) aufweist, der mit den zumindest zwei Ausnehmungen (15, 16) versehen ist, deren Orthogonale (17, 18) durch die Ausnehmungen (15, 16) zusammen einen spitzen Winkel (a) ausbilden, wobei zwischen den Ausnehmungen (15, 16) eine Steuerkante (19) ausgebildet ist, welche mit einem Querträger (20) in Wirkverbindung gelangt.

7. Möbelstück nach Anspruch 6, **dadurch gekennzeichnet, dass** das Schwenkprofil (5) an dem Querträger (20) hängt, welcher mit Seitenwangen und/oder der Tischplatte (3) des Arbeitstisches (1) verbunden ist.

8. Möbelstück nach Anspruch 6 oder 7, **dadurch gekennzeichnet, dass** ein oberes Ende (24) des Querträgers (20) in eine der Ausnehmungen (15, 16) des Schwenkprofils (5) einrastbar ist.

9. Möbelstück nach wenigstens einem der Ansprüche 6 bis 8, **dadurch gekennzeichnet, dass** eine Anschlagfläche (25) des Schwenkprofils (5) in Schliesslage des Klappenelementes (4) an einer Aussenfläche (26) des Querträgers (20) anliegt.

10. Möbelstück nach Anspruch 9, **dadurch gekennzeichnet, dass** eine Anschlagsfläche (29) in Öffnungslage des Klappenelementes (4) an der Aussenfläche (26) des Querträgers (20) anliegt.

## Claims

1. A piece of furniture, in particular a work desk (1), having a desk top (3), wherein a flap member (4) with a pivot shaped-part (5) is associated with the desk top (3), **characterised in that** the flap member (4) can be pivoted upwards and is securable in the closed position and the open position, for which purpose the pivot shaped-part (5) has at least two cut-outs (15, 16) into which a cross member (20) engages as desired in the closed position and the open position respectively.

2. A piece of furniture according to claim 1, **characterised in that** the flap member (4) has the pivot shaped-part (5) and a flap panel (6).

3. A piece of furniture according to claim 2, **characterised in that** the pivot shaped-part (5) and the flap panel (6) are, via connecting members (8), optionally detachably connected to one another.

4. A piece of furniture according to claim 3, **characterised in that** the connecting element is a pin finger (8) which is inserted in a bore (9) in the flap panel (6).

5. A piece of furniture according to claim 2, **characterised in that** the pivot shaped-part (5) and the flap panel (6) are securely connected to one another.

6. A piece of furniture according to at least one of claims 2 to 5, **characterised in that** the pivot shaped-part (5) is a substantially L-shaped shaped-part having a limb (12) provided with the at least two cut-outs (15, 16) whose orthogonals (17, 18) through the cut-outs (15, 16) together form an acute angle (a), wherein a control edge (19) is formed between the cut-outs (15, 16) and comes into an operative connection with a cross member (20).

7. A piece of furniture according to claim 6, **characterised in that** the pivot shaped-part (5) hangs on the cross member (20) which is connected to side walls and/or the desk top (3) of the work desk (1).

8. A piece of furniture according to claim 6 or 7, **characterised in that** an upper end (24) of the cross member (20) can engage one of the cut-outs (15, 16) of the pivot shaped-part (5).

9. A piece of furniture according to at least one of claims 6 to 8, **characterised in that** a stop face (25) of the pivot shaped-part (5) contacts an outer surface (26) of the cross member (20) in the closed position of the flap member (4).

10. A piece of furniture according to claim 9, **characterised in that** a stop face (29) contacts the outer surface (26) of the cross member (20) in the open position of the flap member (4).

## Revendications

1. Meuble, en particulier table de bureau (1), avec un plateau de table (3), au plateau de table (3) étant associé un élément rabattable (4) avec un profilé de pivotement (5),
**caractérisé par le fait**
**que** l'élément rabattable (4) est pivotable vers le haut et peut être fixé tant en position fermée qu'en position ouverte, ce pour quoi il est prévu dans le profilé de pivotement (5) au moins deux évidements (15, 16) dans lesquels pénètre, alternativement en position fermée ou en position ouverte, une traverse (20).

2. Meuble selon la revendication 1, **caractérisé par le fait que** l'élément rabattable (4) présente le profilé de pivotement (5) et un plateau rabattable (6).

3. Meuble selon la revendication 2, **caractérisé par le fait que** le profilé de pivotement (5) et le plateau rabattable (6) sont connectés l'un à l'autre par des éléments de connexion (8), éventuellement de manière amovible.

4. Meuble selon la revendication 3, **caractérisé par le fait que** l'élément de connexion est un boulon (8) qui est introduit dans un alésage (9) dans le plateau rabattable (6).

5. Meuble selon la revendication 2, **caractérisé par le fait que** le profilé de pivotement (5) et le plateau rabattable (6) sont solidaires l'un de l'autre.

6. Meuble selon au moins l'une des revendications 2 à 5, **caractérisé par le fait que** le profilé de pivotement (5) est un profilé environ en forme de L qui présente une branche (12) qui est pourvue des au moins deux évidements (15, 16) dont les orthogonales (17, 18) passant par les évidements (15, 16) forment ensemble un angle aigu (a), entre les évidements (15, 16) étant réalisée une arête de commande (19) qui arrive en connexion de fonctionnement avec une traverse (20).

7. Meuble selon la revendication 6, **caractérisé par le fait que** le profilé de pivotement (5) est suspendu à la traverse (20) qui est assemblée avec des joues latérales et/ou le plateau (3) de la table de bureau (1).

8. Meuble selon la revendication 6 ou 7, **caractérisé par le fait qu'**une extrémité supérieure (24) de la traverse (20) peut s'encliqueter dans l'un des évidements (15, 16) du profilé de pivotement (5).

9. Meuble selon au moins l'une des revendications 6 à 8, **caractérisé par le fait qu'**une face de butée (25) du profilé de pivotement (5) s'appuie, en position fermée de l'élément rabattable (4), contre une face extérieure (26) de la traverse (20).

10. Meuble selon la revendication 9, **caractérisé par le fait qu'**une face de butée (29) s'appuie, en position fermée de l'élément rabattable (4), contre la face extérieure (26) de la traverse (20). '
